# EUROPÄISCHE PATENTSCHRIFT

(11) **EP 1 273 865 B1**
(45) Veröffentlichungstag und Bekanntmachung des Hinweises auf die Patenterteilung: **04.01.2006**
(21) Anmeldenummer: 02014131.3
(22) Anmeldetag: 01.07.2002
(51) Int. Cl.: F28D 1/053, F28F 9/02

(54) **Wärmetauscher und Verfahren zu dessen Herstellung**
Heat exchanger and method for manufacturing same
Echangeur de chaleur et sa méthode de fabrication

(30) Priorität: 05.07.2001 DE 10132484
(43) Veröffentlichungstag der Anmeldung: 08.01.2003
(73) Patentinhaber: Behr GmbH & Co. KG, 70469 Stuttgart (DE)
(72) Erfinder: Jung, Matthias, Dipl.-Ing., 70499 Stuttgart (DE); Seewald, Wolfgang, 70190 Stuttgart (DE); Molt, Kurt, Dr.-Ing., 74321 Bietigheim-Bissingen (DE)
(74) Vertreter: Riedel, Peter

(56) Entgegenhaltungen:
- DE-A- 19 826 881
- US-A- 4 386 652
- US-B1- 6 216 777
- PATENT ABSTRACTS OF JAPAN vol. 1999, no. 10, 31. August 1999 (1999-08-31) -& JP 11 142087 A (SHOWA ALUM CORP), 28. Mai 1999 (1999-05-28)

## Beschreibung

Die Erfindung betrifft einen Wärmetauscher, insbesondere einen Kältemittelverdampfer der im Oberbegriff der Ansprüche 1 und 9 angegebenen Gattung sowie ein Verfahren zu dessen Herstellung.

In der US-A-4,386,652 ist ein Wärmetauscher beschrieben, der aus einer Vielzahl von Rundrohren besteht, deren Enden in Sammelrohren aufgenommen sind. Ein solches Sammelrohr wird aus zwei Rundrohren gebildet, die mit über deren gesamte Länge reichenden Längsschlitzen versehen sind. Die Rohre sind an Wandungen, die den Längsschlitzen benachbart sind, stoffschlüssig verbunden. Die den Wärmetauscherrohren angewandte Seite des Sammelrohres wird durch eine abnehmbare Platte gebildet, so daß ein Übertritt des Fluides von einem Rundrohr in das benachbarte Rundrohr des Sammelrohres erfolgen kann.

Die DE 198 26 881 A1 beschreibt einen Wärmetauscher, insbesondere Kältemittelverdampfer, der eine Vielzahl von Flachrohren umfaßt, die von einem ersten Fluid durchströmt werden. Die Flachrohre sind in zwei Reihen senkrecht zur Strömungsrichtung eines externen Fluids hintereinander angeordnet und deren Rohrenden münden in ein Sammelrohr, das in Längsrichtung durch eine Mittenwand in mindestens zwei Kammern geteilt ist. Das Sammelrohr besitzt einen Boden, in dem die Enden der Flachrohre aufgenommen sind. Das Sammelrohr weist am Boden jeweils an seiner Längsrichtung seitlich angeformte Bereiche auf, die bogenförmig über dem Boden gewölbt sind und dadurch Deckel der Kammern bilden. Die Abschnitte, die die Mittenwand bilden, liegen auf dem Boden auf.

Aus der EP 0 947 792 A2 ist ein Wärmetauscher bekannt, der als Kältemittelverdampfer für eine Kraftfahrzeugklimaanlage vorgesehen ist. Der Wärmetauscher besteht aus einer Vielzahl parallel angeordneter Flachrohre, die von einem ersten Wärmetauscherfluid durchströmt werden und die auf ihrer Außenseite von einem zweiten Wärmetauscherfluid - im konkreten Fall von der dem Fahrzeuginnenraum zuzuführenden Luft - beaufschlagt werden. Die Flachrohre sind bezogen auf die Strömungsrichtung des zweiten Wärmetauscherfluids in zwei oder mehr Reihen hintereinander angeordnet. Die jeweiligen Enden der Flachrohre sind in Sammelrohren aufgenommen, an denen sich auch Anschlüsse für die Zu- und Rückführung des ersten Wärmetauscherfluids befinden. Entsprechend den hintereinander angeordneten Reihen der Flachrohre sind im Sammelrohr durch eine in dessen Längsrichtung verlaufende Mittenwand zwei Kammern gebildet, die in mehreren Abschnitten des Sammelrohres fluidisch voneinander getrennt sind. Lediglich in einem Abschnitt weist die Mittenwand Bypasskanalmittel auf, durch die das erste Wärmetauscherfluid von einer Kammer, die einer der Rohrreihen zugeordnet ist, in eine angrenzende Kammer der benachbarten Rohrreihe gelangt.

Durch die Bypasskanalmittel in der Mittenwand wird dessen Stabilität vermindert und damit die Festigkeit des Sammelkastens gesenkt.

Der Erfindung liegt die Aufgabe zugrunde, einen Wärmetauscher der gattungsgemäßen Art so auszugestalten, daß sich bei der Umlenkung des Fluids eine besonders günstige Strömungsführung ergibt, ohne daß die Mittenwand geschwächt wird. Außerdem besteht die Aufgabe darin, ein Verfahren zur Herstellung eines solchen Wärmetauschers zu schaffen.

Diese Aufgabe wird erfindungsgemäß durch einen Wärmetauscher mit den Merkmalen des Anspruchs 1 oder des Anspruchs 9 und ein Verfahren mit den Merkmalen eines der Ansprüche 7 oder 13 gelöst.

Gemäß einer ersten Ausführungsform der Erfindung ist oberhalb der Mittenwand eine dritte Kammer gebildet, die durch eine oder mehrere Öffnungen im Sammelrohr, insbesondere als Langloch gestaltete Öffnungen längs des Sammelrohrs, sowohl mit der ersten als auch mit der zweiten Kammer fluidisch verbunden ist. Durch die Anordnung der Öffnungen oberhalb der Mittenwand längs des Sammelrohrs ist die Form und der Querschnitt der Öffnungen relativ frei wählbar. Daraus ergibt sich eine gute Kältemittelverteilung durch die geeignete Strömungsführung und ein geringer Druckverlust des Kältemittels.

In weiterer Ausgestaltung ist vorgesehen, daß die dritte Kammer durch Außenwände des Sammelrohrs und durch einen separaten Deckel begrenzt wird. Hierdurch wird auf einfache Weise die dritte Kammer gebildet und eine günstige Strömungsführung zwischen den Kammern hergestellt. Die Abdichtung dieser Kammer gegenüber der Umgebung erfolgt beim Löten des Wärmetauschers ohne zusätzliche Maßnahmen.

Damit bis zum Löten eine vorläufige Fixierung des Deckels erfolgt, ist der Deckel mittels Fügelaschen an festgelegten Stellen des Umlenkbereiches am Sammelrohr verstemmt. Durch die Verstemmung wird der Deckel am Sammelrohr fixiert, ohne daß zusätzliche Bauteile benötigt werden und außerdem wird eine mechanische Verbindung zusätzlich zu der stoffschlüssigen Verbindung durch das Löten geschaffen, wodurch die Druckfestigkeit des Sammelrohres erhöht wird.

Damit ein Überstehen des Deckels über das Sammelrohr vermieden wird, so daß durch den Deckel kein zusätzlicher Einbauraum benötigt wird, ist es vorteilhaft, daß das Sammelrohr mindestens im Bereich der Auflagefläche des Deckels einen nach innen versetzten Absatz aufweist. Auf diese Weise wird der Deckel von selbst richtig positioniert, was auch der Fertigungssicherheit dient.

Eine andere Ausgestaltung der Erfindung sieht vor, daß endseitig am Sammelrohr ein Abschlußdeckel angeordnet ist, in dem ein Kanal zur Umlenkung des ersten Fluids von der ersten in die zweite Kammer vorgesehen ist. Durch die Umlenkung des ersten Fluids im Abschlußdeckel werden keine zusätzlichen Bauteile für die Umlenkung benötigt. Auch werden keine Durchtrittsöffnungen für das erste Wärmetauscherfluid in der Wandung des Deckels benötigt. Ein weiterer Vorteil besteht darin, daß der Abschlußdeckel universell mit unterschiedlich langen Sammelrohren kombinierbar ist und damit eine Teilevielfalt vermieden wird.

Vorzugsweise ist der Abschlußdeckel, in dem die Umlenkung erfolgt, als tiefgezogene Kappe ausgeführt. Die tiefgezogene Kappe weist eine ausreichende Tiefe zur Umlenkung des Fluids auf. Sie kann einstückig hergestellt werden und ist lediglich mit ihrem Rand auf das Ende des Sammelrohres aufzustecken. Außer dem zu verlötenden Rand sind keine Dichtflächen vorhanden.

In weiterer Ausgestaltung dieser Ausführungsform endet das Sammelrohr auf der Seite des Abschlußdeckels in geringem Abstand hinter der letzten Öffnung für die Rohre. Hierdurch wird eine ausreichende Tiefe zur Umlenkung des Fluids erreicht, ohne daß das Kältemittel überflüssige Wege, die nicht zur Kühlung des externen Fluids dienen, zurücklegen muß und ohne daß ein Überstand des Abschlußdeckels über den Wärmetauscher hinaus entsteht. Bei einem Wärmetauscher mit zwei Sammelrohren können durch diese Ausgestaltung beide Sammelrohre identisch ausgeführt werden, da beim zweiten Sammelrohr für Einlaß und Auslaß des ersten Fluids eine Fläche am Abschlußdeckel benötigt wird, die in etwa der Erstreckung des Abschlußdeckels in der Tiefe des Wärmetauschers entspricht. Durch die identische Ausführung beider Sammelrohre werden Montagefehler durch Vertauschen zweier unterschiedlicher Sammelrohre ausgeschlossen.

Darüber hinaus ist es von Vorteil, daß der Abschlußdeckel, in dem die Umlenkung erfolgt, zusätzliche Versteifungssicken besitzt. Durch die Versteifungssicken wird die Druckfestigkeit des Abschlußdeckels auf einfache Weise ohne zusätzliche Bauteile und bei unverändertem Gewicht erhöht.

Ausführungsbeispiele der Erfindung sind nachstehend anhand der Zeichnung näher erläutert. In der Zeichnung zeigt:
- Fig. 1: ein Sammelrohr mit Öffnungen zu einer weiteren Kammer des Sammelrohrs,
- Fig. 2: ein Sammelrohr mit einem die Kammer schließenden Deckel,
- Fig. 3: einen Schnitt durch das Sammelrohr entlang der Linie III-III in Fig. 2,
- Fig. 4: eine stirnseitige Ansicht des Sammelrohres gemäß Pfeil IV in Fig. 2,
- Fig. 5: einen Schnitt entlang der Linie V-V in Fig. 4,
- Fig. 6: einen Schnitt entlang der Linie VI-VI in Fig. 4,
- Fig. 7: eine perspektivische Ansicht eines Sammelrohrs in einer anderen Ausführungsvariante,
- Fig. 8: eine perspektivische rückwärtige Ansicht auf das Sammelrohr in Fig. 7,
- Fig. 9: einen Längsschnitt durch einen endseitigen Abschnitt des Sammelrohres,
- Fig. 10: eine Ausführungsvariante zu Fig. 9,
- Fig. 11: einen Längsschnitt durch das andere Ende des Sammelrohrs.

Fig. 1 zeigt ein Sammelrohr 1, das durch eine Mittenwand 2 in zwei Kammern 3 und 4 geteilt ist. Das Sammelrohr ist einstückig ausgeführt, d.h. die Deckel der Kammern 3 und 4 werden jeweils durch am Boden 12 in seiner Längsrichtung seitlich angeformte Bereiche gebildet, die bogenförmig über den Boden 12 gewölbt sind, und wobei die Mittenwand 2 bildenden Abschnitte in der Mitte des Bodens 12 aufliegen und mittels Laschen 15 in Öffnungen 16 verstemmt sind. Die Mittenwand 2 wird durch den Berührbereich der beiden Deckelbereiche oberhalb der Bodenmitte gebildet. Unmittelbar oberhalb der Mittenwand 2 sind in den Kammern 3 und 4 als Langloch gestaltete Öffnungen 5 und 6 entlang des Sammelrohrs 1 angeordnet.

Fig. 2 zeigt das Sammelrohr mit einem Deckel 7, der mit den Wänden des Sammelrohrs 1 eine - aus Fig. 3 ersichtliche - dritte Kammer 8 bildet, durch die das Fluid umgelenkt wird. Das Sammelrohr ist entlang der in Fig. 1 gezeigten Reihen von Öffnungen 5, 6 oberhalb dieser mit innen versetzten Absätzen 9 und 10 versehen, auf denen der Deckel 7 angeordnet ist und somit nach oben hin bündig mit dem Sammelrohr 1 abschließt. Der Deckel 7 ist eben ausgeformt und besitzt an seinen in Längsrichtung des Sammelrohrs 1 angeordneten Enden annähernd rechtwinklig nach unten gebogene Stirnwände 14, die eine der Kontur des Sammelrohrs 1 entsprechende Form aufweisen, und die die Kammer 8 in Längsrichtung des Sammelrohrs 1 abdichten (Fig. 5).

Der Boden 12 des Sammelrohrs 1 besitzt mit Durchzügen versehene, längliche Öffnungen 11, die zur Aufnahme der von dem ersten Fluid, beispielsweise einem Kältemittel durchströmten Flachrohre dienen. Das Kältemittel strömt durch die Öffnungen 11 in die Kammer 3, von dort durch die Öffnungen 5 in die Kammer 8 und aus der Kammer 8 durch die Öffnungen 6 in die Kammer 4.

Das Sammelrohr 1 ist in seiner Längsrichtung durch Trennwände 13 in mehrere Kammern unterteilt. Durch die Unterteilung des Sammelrohrs kann mittels der Trennwände 13 eine mäanderförmige Kältemittelströmung erreicht werden, die einen besonders guten, gleichmäßigen Wärmeübergang vom Kältemittel auf das externe Fluid bewirkt.

Das Verfahren zur Herstellung des Sammelrohrs 1 sieht vor, die Öffnungen 5 und 6 sowie die Absätze 9 und 10 vor dem Biegen des Sammelrohrs 1 einzubringen. Gemäß den Fig. 1 und 2 wird in einem darauffolgenden Schritt der Deckel 7 mit dem Sammelrohr 1 verstemmt.

Fig. 7 zeigt eine andere Ausführungsform eines Sammelrohrs 17. Das Sammelrohr 17 ist in seiner Längsrichtung durch eine in Fig. 7 nicht dargestellte Mittenwand in die Kammern 19 und 20 unterteilt. Es besitzt in Längsrichtung an einem seiner Enden einen tiefgezogenen Abschlußdeckel 18, in dem die Umlenkung des Kältemittels von der ersten Kammer 19 in die zweite Kammer 20 erfolgt, und am anderen Ende ist ein Abschlußdeckel 23 angeordnet.

In Fig. 8 ist eine perspektivische Ansicht des Sammelrohrs 17 mit dem Abschlußdeckel 23 dargestellt. Der Abschlußdeckel 23 überlappt das Sammelrohr 17 an seinem Umfang, lediglich im Bereich von segmentförmigen Laschen 24 des Abschlußdeckels 23, um diesen am Ende des Sammelrohres 17 sicher zu positionieren. Im übrigen liegt der Abschlußdeckel 23 stirnseitig an dem Sammelrohr 17 an und wird mit diesem verlötet.

Wie in Fig. 9 gezeigt, endet das Sammelrohr 17 in geringem Abstand hinter der letzten Öffnung 21 für die Aufnahme der Flachrohre. Das Fluid strömt aus der Kammer 19 des Sammelrohrs 17 in den Abschlußdeckel 18, der einen Verbindungskanal 26 bildet, und von dort in die Kammer 20 des Sammelrohrs 17.

Der Abschlußdeckel 18 überlappt das Sammelrohr 17, so daß eine ausreichende Fläche für eine sichere und dichte Verlötung des Abschlußdeckels 18 mit dem Sammelrohr 17 vorhanden ist.

Fig. 10 zeigt eine Ausführungsvariante eines Abschlußdeckels 25. Der Abschlußdeckel 25 ist mit Versteifungssicken 22 versehen, wodurch seine Festigkeit erhöht wird.

Fig. 11 zeigt einen Abschlußdeckel 23, der an der dem Abschlußdeckel 18 gegenüberliegenden Seite des Sammelrohrs 17 angebracht ist und das Sammelrohr 17 gegen die Umgebung sowie die Kammern 19 und 20 des Sammelrohrs gegeneinander dicht abschließt.

## Patentansprüche

1. Wärmetauscher, insbesondere Kältemittelverdampfer aus mehreren von einem ersten Fluid durchströmten Flachrohren, die in mindestens zwei Reihen senkrecht zur Strömungsrichtung eines externen Fluids hintereinander angeordnet sind und deren Rohrenden in mindestens ein aus einem gebogenen Blech gebildetes Sammelrohr (1) münden, das in Längsrichtung durch eine Mittenwand (2), die durch den Berührbereich der beiden Deckelbereiche gebildet ist, in mindestens zwei Kammern (3, 4) geteilt ist, wobei das Sammelrohr (1) einen Boden (12) besitzt, in dem die Enden der Flachrohre aufgenommen sind, und das Sammelrohr (1) am Boden (12) jeweils in seiner Längsrichtung seitlich angeformte Bereiche aufweist, die bogenförmig über dem Boden (12) gewölbt sind und dadurch Deckel der Kammern (3, 4) bilden, wobei die Abschnitte, die die Mittenwand (2) bilden, auf dem Boden (12) aufliegen,
**dadurch gekennzeichnet, daß** oberhalb der Mittenwand (2), im Bereich der bogenförmig gewölbten Deckel, an einem bestimmten Längenabschnitt eine dritte Kammer (8) gebildet ist, die durch mehrere Öffnungen (5, 6) im Sammelrohr (1) sowohl mit der ersten als auch mit der zweiten Kammer (3, 4) fluidisch verbunden ist, so daß das erste Fluid in dem bestimmten Längenabschnitt von einer ersten Kammer (3) in eine angrenzende zweite Kammer (4) des Sammelrohres (1) durch die außerhalb der bogenförmig gewölbten Deckel der Kammern (3, 4) befindliche dritte Kammer (8) gelangt.

2. Wärmetauscher nach Anspruch 1,
**dadurch gekennzeichnet, daß** die Öffnungen (5, 6) als Langloch gestaltet und längs des Sammelrohrs unmittelbar oberhalb der Mittenwand (2) angeordnet sind.

3. Wärmetauscher nach Anspruch 1 oder 2,
**dadurch gekennzeichnet, daß** die dritte Kammer (8) durch Außenwände des Sammelrohrs (1) und durch einen separaten Deckel (7) begrenzt wird.

4. Wärmetauscher nach Anspruch 3,
**dadurch gekennzeichnet, daß** der Deckel (7) aus einer ebenen Platte mit an deren Stirnseiten nach unten abgewinkelten Seitenwänden (14) besteht, deren Kontur der Form des Sammelrohres (1) im Bereich der dritten Kammer (8) entspricht.

5. Wärmetauscher nach Anspruch 3 oder 4,
**dadurch gekennzeichnet, daß** der Deckel (7) mittels Fügelaschen an festgelegten Stellen des Umlenkbereiches am Sammelrohr (1) verstemmt ist.

6. Wärmetauscher nach einem der Ansprüche 3 bis 5,
**dadurch gekennzeichnet, daß** das Sammelrohr (1) oberhalb der Öffnungen (5, 6) einen in Längsrichtung des Sammelrohres verlaufenden nach innen versetzten Absatz (9, 10) aufweist, der eine Auflagefläche für den Deckel (7) bildet.

7. Verfahren zur Herstellung eines Wärmetauschers, der mehrere von einem ersten Fluid durchströmte Rohre umfaßt, die - bezogen auf die Strömungsrichtung eines äußeren zweiten Fluids - in mindestens zwei Reihen hintereinanderliegend angeordnet sind, wobei ein Sammelrohr (1) dadurch erzeugt wird, daß ein Blech gestanzt und geprägt wird, wodurch Öffnungen (11) zur Aufnahme der Enden der Rohre sowie Öffnungen (5, 6) in einem bestimmten Längsabschnitt des Sammelrohres (1) gebildet werden, und daß dann durch Biegen des Bleches neben einem Boden (12) zu einer gewölbten Form, die Kammer (3, 4) des Sammelrohres (1) bilden und jeweilige Randstreifen neben den Wölbungen zu einer die Kammern (3, 4) trennenden Mittenwand (2) zusammengefügt werden und schließlich ein Deckel (7) an dem Längenabschnitt mit den Öffnungen (5, 6) aufgesetzt wird, wodurch dieser Deckel (7) zusammen mit der Mantelfläche des Sammelrohres (1) eine dritte Kammer (8) bildet, und daß in die Öffnungen (11) des auf diese Weise erzeugten Sammelrohres die Enden der Rohre eingeführt werden.

8. Verfahren nach Anspruch 12,
**dadurch gekennzeichnet, daß** mit dem Stanz- und Prägeschritt auch Absätze (9, 10) geformt werden, die sich in Längsrichtung des Sammelrohres (1) neben den Öffnungen (5, 6) erstrecken und auf diesen Absätzen (9, 10) der Deckel (7) bei dessen Montage abgelegt wird.

9. Wärmetauscher, insbesondere Kältemittelverdampfer aus mehreren von einem ersten Fluid durchströmten Flachrohren, die in mindestens zwei Reihen senkrecht zur Strömungsrichtung eines externen Fluids hintereinander angeordnet sind und deren Rohrenden in mindestens ein aus einem gebogenen Blech gebildetes Sammelrohr (1) münden, das in Längsrichtung durch eine Mittenwand (2), die durch den Berührbereich der beiden Deckelbereiche gebildet ist, in mindestens zwei Kammern (3, 4) geteilt ist, wobei das Sammelrohr (1) einen Boden (12) besitzt, in dem die Enden der Flachrohre aufgenommen sind, und das Sammelrohr (1) am Boden (12) jeweils in seiner Längsrichtung seitlich angeformte Bereiche aufweist, die bogenförmig über dem Boden (12) gewölbt sind und dadurch Deckel der Kammern (3, 4) bilden, wobei die Abschnitte, die die Mittenwand (2) bilden, auf dem Boden (12) aufliegen,
**dadurch gekennzeichnet, daß** endseitig an dem Sammelrohr (17) ein Abschlußdeckel (18, 25) angeordnet ist, wobei der Abschlußdeckel (18, 25) das Sammelrohr (17) an seinem Ende überlappt und in dem Abschlußdeckel (18, 25) ein Kanal (26) zur Umlenkung des ersten Fluids von der ersten Kammer (19) in die zweite Kammer (20) vorgesehen ist.

10. Wärmetauscher nach Anspruch 9,
**dadurch gekennzeichnet, daß** der Abschlußdeckel (18, 25) als tiefgezogene Kappe ausgeführt ist.

11. Wärmetauscher nach Anspruch 9 oder 10,
**dadurch gekennzeichnet, daß** das Sammelrohr (17) auf der Seite des Abschlußdeckels (18, 25) in geringem Abstand hinter der letzten Öffnung für die Rohre (21) endet.

12. Wärmetauscher nach einem der Ansprüche 9 bis 11,
**dadurch gekennzeichnet, daß** der Abschlußdeckel (25) zusätzliche Versteifungssicken (22) besitzt.

13. Verfahren zur Herstellung eines Wärmetauschers, der mehrere von einem ersten Fluid durchströmte Rohre umfaßt, die - bezogen auf die Strömungsrichtung eines äußeren zweiten Fluids - in mindestens zwei Reihen hintereinanderliegend angeordnet sind, wobei ein Sammelrohr (17) dadurch erzeugt wird, daß ein Blech gestanzt und geprägt wird, wodurch Öffnungen (21) zur Aufnahme der Enden der Rohre in einem einen Rohrboden (12) bildenden Bereich eingebracht werden, und daß dann durch Biegen des Bleches neben dem Rohrboden (12) zu einer gewölbten Form, die Kammern (19, 20) des Sammelrohres (17) bilden und jeweilige Randstreifen neben den Wölbungen zu einer Kammer (19, 20) trennenden Mittenwand (2) zusammengefügt werden und schließlich die Enden des Sammelrohres (17) mit Abschlußdeckeln (18, 23, 25) geschlossen werden, wobei an einem der Enden ein Abschlußdeckel angeordnet wird, in dem durch entsprechende Formgebung ein Verbindungskanal (26) gebildet wird.

## Claims

1. Heat exchanger, in particular refrigerant evaporator, comprising a plurality of flat tubes through which a first fluid flows, which are arranged in at least two rows in tandem at right angles to the direction of flow of an external fluid, and the ends of which terminate in at least one header (1) made of bent sheet metal and divided into at least two chambers (3, 4) in the longitudinal direction by a central wall (2) represented by the contact area of the two cover areas, wherein the header (1) has a base (12) in which the ends of the flat tubes are located and the base (12) of the header (1) is provided in the longitudinal direction with integral lateral areas arched over the base (12) and in this way representing covers for the chambers (3, 4), the sections representing the central wall (2) resting on the base (12),
**characterised in that** above the central wall (2), in the area of the arched covers at a particular longitudinal section, a third chamber (8) is formed, which is in fluid connection with both the first and the second chamber (3, 4) through a plurality of openings (5, 6) in the header (1), so that the first fluid in the particular longitudinal section passes from a first chamber (3) into an adjoining second chamber (4) of the header (1) through the third chamber (8) located outside the arched covers of the chambers (3, 4).

2. Heat exchanger according to claim 1,
**characterised in that** the openings (5, 6) are designed as slots and are arranged along the header immediately above the central wall (2).

3. Heat exchanger according to claim 1 or 2,
**characterised in that** the third chamber (8) is bounded by external walls of the header (1) and by a separate cover (7).

4. Heat exchanger according to claim 3,
**characterised in that** the cover (7) is made of a flat plate with downwards-angled side walls (14), the contour of which matches the shape of the header (1) in the area of the third chamber (8).

5. Heat exchanger according to claim 3 or 4,
**characterised in that** the cover (7) is caulked to the header (1) at defined points of the deflection area by means of joining straps.

6. Heat exchanger according to any of claims 3 to 5,
**characterised in that** the header (1) has an inwards-offset shoulder (9, 10) extending in the longitudinal direction of the header above the openings (5, 6), which serves as a mounting surface for the cover (7).

7. Method for the production of a heat exchanger comprising a plurality of flat tubes through which a first fluid flows, which are arranged - relative to the direction of flow of an external second fluid - in at least two rows in tandem, wherein the header (1) is produced by punching and stamping a piece of sheet metal, thereby producing openings (11) for the location of the ends of the tubes and openings (5, 6) in a particular longitudinal section of the header (1), and wherein, by bending the sheet metal adjacent to a base (12) into an arched shape, the chambers (4, 5) of the header (1) are formed and the edge strips adjacent to the arches are joined to form a central wall (2) separating the chambers (3, 4), and wherein finally a cover (7) is placed on the longitudinal section with the openings (5, 6), said cover (7) together with the circumferential surface of the header (1) producing a third chamber (8), and wherein the ends of the tubes are inserted into the openings (11) of the header produced in this way.

8. Method according to claim 12,
**characterised in that**, within the punching and stamping step, shoulders (9, 10) extending in the longitudinal direction of the header (1) adjacent to the openings (9, 10) are produced, on which shoulders (9, 10) the cover (7) is placed during assembly.

9. Heat exchanger, in particular refrigerant evaporator, comprising a plurality of flat tubes through which a first fluid flows, which are arranged in at least two rows in tandem at right angles to the direction of flow of an external fluid, and the ends of which terminate in at least one header (1) made of bent sheet metal and divided into at least two chambers (3, 4) in the longitudinal direction by a central wall (2) represented by the contact area of the two cover areas, wherein the header (1) has a base (12) in which the ends of the flat tubes are located and the base (12) of the header (1) is provided in the longitudinal direction with integral lateral areas arched over the base (12) and in this way representing covers for the chambers (3, 4), the sections representing the central wall (2) resting on the base (12),
**characterised in that** the end of the header (17) is provided with an end cover (18, 25), wherein the end cover (18, 25) overlaps the header (17) at the end, and wherein a passage (26) for directing the first fluid from the first chamber (19) into the second chamber (20) is provided in the end cover (18, 25).

10. Heat exchanger according to claim 9,
**characterised in that** the end cover (18, 25) is designed as a deep-drawn cap.

11. Heat exchanger according to claim 9 or 10,
**characterised in that** the header (17), on the side of the end cover (18, 25), ends at a small distance behind the last opening for the tubes (21).

12. Heat exchanger according to any of claims 9 to 11,
**characterised in that** the end cover (25) is provided with additional reinforcing beads (22).

13. Method for the production of a heat exchanger comprising a plurality of flat tubes through which a first fluid flows, which are arranged - relative to the direction of flow of an external second fluid - in at least two rows in tandem, wherein the header (17) is produced by punching and stamping a piece of sheet metal, thereby producing openings (21) for the location of the ends of the tubes in a area forming the tube plate (12), and wherein, by bending the sheet metal adjacent to a tube plate (12) into an arched shape, the chambers (19, 20) of the header (17) are formed and the edge strips adjacent to the arches are joined to form a central wall (2) separating the chambers (19, 20), and wherein finally the ends of the header (17) are sealed by end covers (18, 23, 25), one of the ends being provided with an end cover in which a connecting passage (26) is produced by a suitable shaping process.

## Revendications

1. Echangeur de chaleur, en particulier évaporateur à fluide frigorigène, se composant de plusieurs tubes plats qui sont traversés par un premier fluide, qui sont disposés perpendiculairement à la direction d'écoulement d'un fluide externe les uns derrière les autres sur au moins deux rangées et dont les extrémités aboutissent dans au moins un tube collecteur (1) qui est formé par une tôle recourbée et qui est divisé en direction longitudinale en au moins deux chambres (3, 4) par une paroi médiane (2), laquelle est formée par la zone de contact des deux zones des couvercles, le tube collecteur (1) comprenant un fond (12) dans lequel sont logées les extrémités des tubes plats et le tube collecteur (1) comprenant sur le fond (12), respectivement dans sa direction longitudinale, des zones intégrées latéralement dans la forme qui sont bombées en forme d'arc au-dessus du fond (12) en formant de ce fait des couvercles des chambres (3, 4), les sections qui forment la paroi médiane (2) reposant sur le fond (12),
**caractérisé en ce qu'**au-dessus de la paroi médiane (2), dans la zone des couvercles bombés en forme d'arc et sur une section déterminée de la longueur, est formée une troisième chambre (8) qui est en liaison fluidique par l'intermédiaire de plusieurs ouvertures (5, 6) se trouvant dans le tube collecteur (1) aussi bien avec la première chambre qu'avec la deuxième chambre (3, 4), de sorte que, dans la section déterminée de la longueur, le premier fluide arrive depuis une première chambre (3) jusque dans une deuxième chambre adjacente (4) du tube collecteur (1) en traversant la troisième chambre (8) qui se trouve en dehors des couvercles bombés en forme d'arc des chambres (3, 4).

2. Echangeur de chaleur selon la revendication 1, **caractérisé en ce que** les ouvertures (5, 6) sont conçues comme trous oblongs et sont disposées le long du tube collecteur immédiatement au-dessus de la paroi médiane (2).

3. Echangeur de chaleur selon la revendication 1 ou 2, **caractérisé en ce que** la troisième chambre (8) est délimitée par des parois extérieures du tube collecteur (1) et par un couvercle séparé (7).

4. Echangeur de chaleur selon la revendication 3, **caractérisé en ce que** le couvercle (7) se compose d'une plaque plane avec sur ses côtés frontaux des parois latérales (14) qui sont recourbées vers le bas et dont le contour correspond à la forme qui est celle du tube collecteur (1) dans la zone de la troisième chambre (8).

5. Echangeur de chaleur selon la revendication 3 ou 4, **caractérisé en ce que** le couvercle (7) est fixé au moyen de languettes d'assemblage sur le tube collecteur (1) à des endroits déterminés de la zone de renvoi.

6. Echangeur de chaleur selon l'une quelconque des revendications 3 à 5, **caractérisé en ce que** le tube collecteur (1) comprend au-dessus des ouvertures (5, 6) un épaulement (9, 10) qui s'étend dans la direction longitudinale du tube collecteur, qui est décalé vers l'intérieur et qui forme une surface d'appui pour le couvercle (7).

7. Procédé pour la fabrication d'un échangeur de chaleur se composant de plusieurs tubes qui sont traversés par un premier fluide et qui - par rapport à la direction d'écoulement d'un deuxième fluide extérieur - sont disposés les uns derrière les autres sur au moins deux rangées, un tube collecteur (1) étant créé par le fait qu'une tôle est découpée et matricée, en fonction de quoi sont formées des ouvertures (11) pour recevoir les extrémités des tubes ainsi que des ouvertures (5, 6) dans une section déterminée de la longueur du tube collecteur (1) et qu'alors les chambres (3, 4) du tube collecteur (1) sont formées par un pliage de la tôle à côté d'un fond (12) en une forme bombée, des bandes marginales respectives sont rassemblées à côté des bombages pour former une paroi médiane (2) séparant les chambres (3, 4) et finalement un couvercle (7) est posé sur la section de la longueur comprenant les ouvertures (5, 6), en fonction de quoi ce couvercle (7) forme en liaison avec l'enveloppe du tube collecteur (1) une troisième chambre (8), et que les extrémités des tubes sont introduites dans les ouvertures (11) du tube collecteur réalisé de cette manière.

8. Procédé selon la revendication 12,
**caractérisé en ce que** lors de l'étape de découpage et de matriçage sont aussi formés des épaulements (9, 10) qui s'étendent en direction longitudinale du tube collecteur (1) à côté des ouvertures (5, 6) et **en ce que** le couvercle (7) est posé sur ces épaulements (9, 10) lors du montage de celui-ci.

9. Echangeur de chaleur, en particulier évaporateur à fluide frigorigène, se composant de plusieurs tubes plats qui sont traversés par un premier fluide, qui sont disposés perpendiculairement à la direction d'écoulement d'un fluide externe les uns derrière les autres sur au moins deux rangées et dont les extrémités aboutissent dans au moins un tube collecteur (1) qui est formé par une tôle recourbée et qui est divisé en direction longitudinale en au moins deux chambres (3, 4) par une paroi médiane (2), laquelle est formée par la zone de contact des deux zones des couvercles, le tube collecteur (1) comprenant un fond (12) dans lequel sont logées les extrémités des tubes plats et le tube collecteur (1) comprenant sur le fond (12), respectivement dans sa direction longitudinale, des zones intégrées latéralement dans la forme qui sont bombées en forme d'arc au-dessus du fond (12) en formant de ce fait des couvercles des chambres (3, 4), les sections qui forment la paroi médiane (2) reposant sur le fond (12),
**caractérisé en ce qu'**à l'extrémité du tube collecteur (17) est disposé un couvercle d'obturation (18, 25), le couvercle d'obturation (18, 25) passant par-dessus le tube collecteur (17) à l'extrémité de celui-ci et qu'un canal (26) pour dévier le premier fluide depuis la première chambre (19) jusque dans la deuxième chambre (20) est prévu dans le couvercle d'obturation (18, 25).

10. Echangeur de chaleur selon la revendication 9, **caractérisé en ce que** le couvercle d'obturation (18, 25) est réalisé comme capuchon embouti.

11. Echangeur de chaleur selon la revendication 9 ou 10, **caractérisé en ce que** sur le côté du couvercle d'obturation (18, 25), le tube collecteur (17) se termine avec un faible espacement derrière la dernière ouverture pour les tubes (21).

12. Echangeur de chaleur selon l'une quelconque des revendications 9 à 11, **caractérisé en ce que** le couvercle d'obturation (25) intègre dans sa forme des nervures supplémentaires de raidissement (22).

13. Procédé pour la fabrication d'un échangeur de chaleur se composant de plusieurs tubes qui sont traversés par un premier fluide qui - par rapport à la direction d'écoulement d'un deuxième fluide extérieur - sont disposés les uns derrière les autres sur au moins deux rangées, un tube collecteur (17) étant créé par le fait qu'une tôle est découpée et matricée, en fonction de quoi des ouvertures (21) pour recevoir les extrémités des tubes sont formées dans une zone formant un fond de tube (12) et qu'alors les chambres (19, 20) du tube collecteur (17) sont formées par un pliage de la tôle à côté du fond du tube (12) en une forme bombée, des bandes marginales respectives sont rassemblées à côté des bombages pour former une paroi médiane (2) séparant les chambres (19, 20) et finalement les extrémités du tube collecteur (17) sont fermées par des couvercles d'obturation (18, 23, 25), alors qu'à l'une des extrémités est disposé un couvercle d'obturation dans lequel un canal de liaison (26) est constitué par une mise en forme correspondante.
